# DEMANDE DE BREVET EUROPEEN

(11) **EP 4 660 719 A1**
(43) Date de publication de la demande: **10.12.2025**
(21) Numéro de dépôt: 24180269.3
(22) Date de dépôt: 05.06.2024
(51) Int. Cl.: G04F 7/08

(54) **PIÈCE D HORLOGERIE COMPORTANT UN MÉCANISME DE CHRONOGRAPHE MUNI D'UN DISPOSITIF INDICATEUR DE L ÉTAT DE FONCTIONNEMENT DU MÉCANISME DE CHRONOGRAPHE**

(71) Demandeur: Omega SA, 2502 Bienne (CH)
(72) Inventeur: KISSLING, Gregory, 2520 La Neuveville (CH); CLEMENCON, Damien, 2534 Orvin (CH); PENNINO, Théo, 2560 Nidau (CH)
(74) Mandataire: ICB SA

(57) **Abrégé**

Un aspect de l'invention concerne une pièce d'horlogerie (1) comportant un mouvement d'horlogerie (100) logé dans une boîte, ledit mouvement d'horlogerie (100) comportant un rouage horaire (5) dédié à la division du temps et un mécanisme de chronographe (200) comportant un rouage de chronographe (230) configuré pour être couplé au rouage horaire (5) sur demande par l'intermédiaire d'un dispositif de commande marche/arrêt de chronographe (210), le mécanisme de chronographe (200) comportant un organe de coordination (18) mis en rotation autour d'un axe de pivotement (P2) à chaque sollicitation du dispositif de commande marche/arrêt de chronographe (210) et actionnant directement un ensemble de leviers de commande pour assurer les différents états de fonctionnement du mécanisme de chronographe (200), caractérisé en ce que le mécanisme de chronographe (200) comporte un dispositif indicateur d'état (50) solidaire en rotation de l'organe de coordination (18), le dispositif indicateur d'état (50) comportant une première portion présentant une première information et une deuxième portion présentant une deuxième information, différente de la première information, chaque portion de l'indicateur d'état (50) étant positionnée alternativement en regard d'un guichet d'un masque que comporte la pièce d'horlogerie (1), à chaque sollicitation dudit dispositif de commande marche/arrêt de chronographe (210).

## Description

### Domaine technique de l'invention

La présente invention concerne une pièce d'horlogerie comportant un mécanisme de chronographe.

Plus particulièrement, l'invention concerne un mécanisme de chronographe muni d'un dispositif indicateur d'état permettant d'indiquer à l'utilisateur l'état (marche ou arrêt) du mécanisme de chronographe.

### Arrière-plan technologique

Les mécanismes de chronographe permettent de mesurer le temps à la demande par l'intermédiaire de plusieurs compteurs de chronographe, par exemple des minutes et des secondes.

Les mécanismes de chronographe sont actionnés, arrêtés et remis à zéro par des organes de commande, par exemple des boutons poussoirs qui peuvent être distincts ou non. Il est également connu des mouvements d'horlogerie comportant un mono-poussoir permettant de mettre en marche le mécanisme de chronographe, de l'arrêter et d'effectuer la remise à zéro des différents compteurs par plusieurs appuis successifs.

Il peut être intéressant de fournir à l'utilisateur une information visuelle supplémentaire sur l'état du mécanisme de chronographe marche ou arrêt.

Le document FR-866748 propose notamment l'utilisation d'une aiguille qui est actionnée en rotation par rotation d'un bouton.

Le document CH-705439 décrit également un affichage de l'état du mécanisme de chronographe en utilisant une aiguille en regard d'une graduation sur le cadran, l'aiguille étant solidaire d'un interrupteur mobile en rotation coopérant et prenant appui sur une navette à trois positions d'un mécanisme de chronographe.

Toutefois, ces solutions ne sont pas entièrement satisfaisantes car elles complexifient la conception, le montage et les entretiens des mouvements d'horlogerie.

Par conséquent, il existe un besoin pour améliorer les mouvements d'horlogerie équipés d'un mécanisme de chronographe.

### Résumé de l'invention

Dans ce contexte, l'invention propose une pièce d'horlogerie comportant un mouvement d'horlogerie logé dans une boîte, ledit mouvement d'horlogerie comportant un rouage horaire dédié à la division du temps et un mécanisme de chronographe comportant un rouage de chronographe configuré pour être couplé au rouage horaire sur demande par l'intermédiaire d'un dispositif de commande marche/arrêt de chronographe, le mécanisme de chronographe comportant un organe de coordination mis en rotation autour d'un axe de pivotement P2 à chaque sollicitation du dispositif de commande marche/arrêt de chronographe et actionnant directement un ensemble de leviers de commande pour assurer les différents états de fonctionnement du mécanisme de chronographe, caractérisé en ce que le mécanisme de chronographe comporte un dispositif indicateur d'état solidaire en rotation de l'organe de coordination, le dispositif indicateur d'état comportant une première portion présentant une première information et une deuxième portion présentant une deuxième information, différente de la première information, chaque portion de l'indicateur d'état étant positionnée alternativement en regard d'un guichet d'un masque que comporte la pièce d'horlogerie, à chaque sollicitation dudit dispositif de commande marche/arrêt de chronographe.

Outre les caractéristiques évoquées dans le paragraphe précédent, la pièce d'horlogerie selon l'invention peut présenter une ou plusieurs caractéristiques complémentaires parmi les suivantes, considérées individuellement ou selon toutes les combinaisons techniquement possibles :
- l'organe de coordination est une came de chronographe ;
- ladite came de chronographe comporte au moins une navette, le dispositif indicateur d'état étant solidaire de ladite au moins une navette ;
- le dispositif indicateur d'état est solidarisé par chassage ou par vissage sur ladite au moins une navette ;
- le dispositif indicateur d'état est solidarisé par chassage ou par vissage sur ladite au moins une navette, à distance de l'axe de pivotement P2 de la came de chronographe ;
- le dispositif indicateur d'état est venu de matière avec ladite au moins une navette ;
- ladite boîte comporte une glace et en ce que le masque est interposé entre le mouvement d'horlogerie et la glace pour visualiser le dispositif indicateur d'état au travers du guichet côté cadran du mouvement d'horlogerie ;
- la pièce d'horlogerie comporte un cadran apposée au-dessus du mouvement d'horlogerie, ledit masque étant une couche appliquée sur le cadran ou étant formé par le cadran ;
- ladite boîte comporte un fond transparent et en ce que le masque est interposé entre le mouvement d'horlogerie et le fond transparent pour visualiser le dispositif indicateur d'état au travers du guichet côté fond du mouvement d'horlogerie ;
- le masque est une couche appliquée sur une face interne du fond transparent ;
- le masque est une encre appliquée par impression digitale sur la face interne du fond transparent.

### Brève description des figures

Les buts, avantages et caractéristiques de la présente invention apparaîtront à la lecture de la description détaillée ci-dessous faisant référence aux figures suivantes :
- la figure 1 est une représentation schématique en vue de dessous d'un mouvement d'horlogerie selon l'invention comportant un mécanisme de chronographe ; la figure 1 illustre plus particulièrement le mécanisme de chronographe à l'arrêt ;
- la figure 2 est une représentation schématique en vue de dessous du mouvement d'horlogerie illustré à la figure 1 lorsque le mécanisme de chronographe est en marche ;
- la figure 3 est une représentation schématique en perspective illustrant particulièrement une came de chronographe du mécanisme de chronographe comportant un dispositif indicateur d'état selon l'invention ;
- la figure 4 illustre schématiquement la pièce d'horlogerie côté fond lorsque le mécanisme de chronographe est à l'arrêt ;
- la figure 5 illustre schématiquement la pièce d'horlogerie côté fond lorsque le mécanisme de chronographe est en marche ;
- la figure 6 est une représentation schématique d'une pièce d'horlogerie selon l'invention comportant un mécanisme de chronographe et un dispositif indicateur d'état de fonctionnement du mécanisme de chronographe.

Dans toutes les figures, les éléments communs portent les mêmes numéros de référence sauf précision contraire.

### Description détaillée de l'invention

La figure 1 est une représentation schématique en vue de dessous d'un mouvement d'horlogerie 100 d'une pièce d'horlogerie 1 selon l'invention comportant un mécanisme de chronographe 200. La figure 1 illustre plus particulièrement le mécanisme de chronographe 200 à l'arrêt.

La figure 2 est une représentation schématique en vue de dessous du mouvement d'horlogerie 100 comportant un mécanisme de chronographe 200 selon l'invention, lorsque le mécanisme de chronographe 200 est en marche.

Dans l'exemple de réalisation représenté dans les différentes figures de la présente demande, le mécanisme de chronographe 200 est un mécanisme de chronographe à came. Toutefois, l'invention peut également applicable avec un mécanisme de chronographe présentant une roue à colonnes sans sortir du contexte de l'invention.

Classiquement, le mouvement d'horlogerie 100 selon l'invention comporte un rouage horaire 5 (représenté partiellement) dédié à la division du temps, entrainé par une source d'énergie (non représentée).

Le mécanisme de chronographe 200 comporte un rouage de chronographe 230 entrainé sur demande par l'intermédiaire du rouage horaire 5. De manière classique, le rouage de chronographe 230 comporte au moins un compteur des minutes de chronographe 232 et un compteur des secondes de chronographe 231.

Le mécanisme de chronographe 200 comporte une bascule d'embrayage 250 configurée pour coupler et découpler, sur demande, le rouage de chronographe 230 du rouage horaire 5 du mouvement d'horlogerie 100.

Ainsi, la bascule d'embrayage 250 permet de relier cinématiquement, et sur demande, via un dispositif de commande marche/arrêt de chronographe 210, le rouage de chronographe 230 au rouage horaire 5 pour que celui-ci soit entraîné au rythme de l'organe réglant du rouage horaire 5.

Le dispositif de commande marche/arrêt de chronographe 210 comporte un poussoir départ-arrêt (ou marche/arrêt) 11 relié cinématiquement à une commande 12. Dans l'exemple de réalisation illustré, le poussoir 11 est solidaire de la commande 12 et l'ensemble effectue une translation sous l'action du poussoir 11.

Selon une variante de réalisation, la commande 12 est du type bascule et pivote autour d'un axe de pivotement sous l'action du poussoir 11.

La commande 12 peut entrainer à son tour une commande intermédiaire (non visible) qui entraine en rotation une bascule de commande 15. La bascule de commande 15 est sous l'action d'un ressort de commande 16 assurant le retour de la bascule de commande 15, de la commande 12 et de la commande intermédiaire en position de repos lorsque le poussoir 11 n'est plus actionné par l'utilisateur.

La commande intermédiaire comporte une portion d'extrémité coopérant avec un organe de coordination 18 actionnant directement un ensemble de leviers de commande pour assurer les différentes fonctions et les différents états du mécanisme de chronographe 200.

L'organe de coordination 18 est mobile autour d'un axe de pivotement P2 et est mis en rotation à chaque sollicitation du dispositif de commande marche/arrêt de chronographe 210. Un tel organe de coordination permet de coordonner les différentes phases du mécanisme de chronographe 200 et de commander les différentes bascules ou leviers du mécanisme de chronographe 200 pour assurer ces différentes phases : marche, arrêt et remise à zéro. De manière connue, les différentes bascules ou leviers mis(es) en action par l'organe de coordination 18 sont notamment une bascule d'embrayage, un marteau, un bloqueur.

Dans l'exemple de réalisation représenté, l'organe de coordination est une came de chronographe 18.

Un autre organe de coordination d'un mécanisme de chronographe connu est une roue à colonnes.

La came de chronographe 18 comporte une navette inférieure 18.1 coopérant avec la portion d'extrémité de la commande intermédiaire.

La portion d'extrémité de la commande intermédiaire est configurée pour déplacer en rotation la navette inférieure 18.1 d'au moins un cran, autour de son axe de pivotement P2, à chaque sollicitation du poussoir 11, dans le sens horaire ou dans le sens anti-horaire en fonction de la position de la navette inférieure 18.1.

La navette inférieure 18.1 coopère avec un ressort de navette 17 qui verrouille chaque changement de position de la navette inférieure 18.1 en s'engageant dans une des entailles 19 de la navette inférieure 18.1 prévues à cet effet. Dans l'exemple de réalisation représenté, notamment à la figure 3, la navette inférieure 18.1 comporte deux entailles 19 configurées pour coopérer avec le ressort de navette 17, de manière à indexer deux positions stables de la came de chronographe 18.

La came de chronographe 18 comporte la navette inférieure 18.1, précédemment décrite, solidaire en rotation d'une navette supérieure 18.2 qui coopère notamment avec un marteau de remise à zéro 26 pour la remise à zéro des compteurs de chronographe 231, 232.

La bascule d'embrayage 250 coopère en appui avec la navette inférieure 18.1 de la came de chronographe 18, de sorte qu'un changement de position angulaire de la navette inférieure 18.1 modifie la position et l'état de la bascule d'embrayage 250 en passant d'un état embrayé avec le rouage de chronographe 230 à un état débrayé du rouage de chronographe 230 et inversement.

Le mécanisme de chronographe 200 comporte un dispositif indicateur d'état 50 comportant au moins deux états et mis en mouvement à chaque sollicitation du dispositif de commande marche/arrêt de chronographe 210. Le dispositif indicateur d'état 50 permet de fournir à l'utilisateur une information complémentaire, par exemple par un code couleur, correspondant à l'état de fonctionnement du mécanisme de chronographe 200, c'est-à-dire en marche ou à l'arrêt.

Le dispositif indicateur d'état 50 comporte deux informations visuelles différentes qui sont positionnées alternativement en regard d'un guichet 25 d'un masque 30 que comporte la pièce d'horlogerie 1.

Ainsi, l'utilisateur peut visualiser facilement l'état de fonctionnement du mécanisme de chronographe 200, coté cadran ou coté fond de la pièce d'horlogerie 1 au travers d'une ouverture ménagée à cet effet.

Le dispositif indicateur d'état 50 est solidaire de l'organe de coordination 18.

Dans l'exemple de réalisation représenté, le dispositif indicateur d'état 50 est solidaire de la came de chronographe 18.

Par exemple, le dispositif indicateur d'état 50 est solidarisé par chassage ou par vissage sur une des navettes 18.1, 18.2 de la came de chronographe 18.

Préférentiellement, le dispositif indicateur d'état 50 est solidarisé par chassage ou par vissage sur une des navettes 18.1, 18.2 à distance de l'axe de pivotement P2 de la came de chronographe 18.

Par exemple, le dispositif indicateur d'état 50 est venu de matière avec la came de chronographe 18 ou une des navettes 18.1, 18.2 de la came de chronographe 18.

Selon l'exemple de réalisation représenté, le dispositif indicateur d'état 50 se présente sous la forme d'une plaquette 51 solidaire de la came de chronographe 18.

La figure 3 illustre plus particulièrement la came de chronographe 18 portant la plaquette 51. Par exemple, comme illustré, la plaquette 51 est solidaire en rotation de la navette supérieure 18.2. Toutefois, la plaquette 51 peut également être solidaire de la navette inférieure 18.1.

La plaquette 51 présente deux portions 51.1, 51.2 s'étendant radialement par rapport à l'axe de pivotement P2 de la came de chronographe 18, chaque portion 51.1, 51.2 présentant respectivement une première information V1 et une deuxième information V2 qui sont spécifiques et différentes l'une de l'autre, par exemple deux couleurs différentes ou deux motifs différents. Chaque information V1, V2 est associée à un état de fonctionnement du mécanisme de chronographe 200.

La plaquette 51 est positionnée en regard d'au moins un guichet 25 (deux guichets étant représentés à titre d'exemple sur les figures 4 et 5), formé par une ouverture ou une portion transparente d'un masque 30, de manière à pouvoir visualiser qu'une portion limitée de la plaquette 51. Ainsi, selon la position angulaire de la plaquette 51, la première portion 51.1 ou la deuxième portion 51.2 de la plaquette 51 est visible au travers du guichet 25.

Le masque 30 est interposé entre le mouvement d'horlogerie 100 et la glace de la boîte 3 ou entre le mouvement d'horlogerie et un fond transparent 4.

Le masque 30 peut être ménagé sur le cadran 6 de la pièce d'horlogerie, sur la face interne de la glace ou sur la face interne du fond transparent 4.

Selon une alternative de réalisation, le masque est formé par le cadran de la pièce d'horlogerie, le cadran comportant une ouverture ou une portion transparente pour former le guichet 25, permettant de visualiser alternativement les portions 51.1, 51.2 de la plaquette 51 positionnée sous le cadran au travers de la glace de la pièce d'horlogerie.

Préférentiellement, le masque 30 est formé par une couche opaque déposée sur une face interne d'un fond transparent.

Par exemple, la couche formant le masque 30 est une encre déposée par exemple par impression digitale (digital printing en langue anglaise). Par exemple, la couche peut représenter un motif.

Les figures 4 et 5 illustrent schématiquement le mécanisme d'horlogerie 100 en vue de dessous au travers du masque 30 permettant de visualiser la plaquette 51 du dispositif indicateur d'état 50 (représenté en pointillés) et l'état de fonctionnement du mécanisme de chronographe 200 au travers du guichet 25 du masque 30. Sur les figures 4 et 5, la boîte, la carrure et le fond de la pièce d'horlogerie ne sont pas représentés.

Ainsi, en fonction de la position angulaire de la came de chronographe 18 par rapport à son axe de pivotement P2, l'utilisateur peut ainsi visualiser au travers du guichet 25 la première portion 51.1 comportant la première information V1 et correspondant à un premier état du mécanisme de chronographe 200, par exemple l'arrêt, ou la deuxième portion 51.2 comportant la deuxième information V2 qui correspond à un deuxième état du mécanisme de chronographe 200, par exemple la marche.

Cette information complémentaire sur l'état de fonctionnement du mécanisme de chronographe 200 est réalisée sans complexifier le mouvement d'horlogerie 100.

Grâce à l'invention, le mécanisme de chronographe est simplifié, plus facile à régler et à mettre en oeuvre, notamment car il ne comporte pas de pièces supplémentaires mobiles complexifiant le mécanisme de chronographe et le mouvement d'horlogerie. En effet, l'utilisation de différentes pièces mobiles pour réaliser une telle fonction nécessite une multiplication des jeux de fonctionnement ce qui engendre une imprécision en bout de chaîne cinématique et des difficultés à régler correctement la position de l'indicateur d'état.

Grâce à l'invention, cette information visuelle complémentaire est réalisée avec une simple plaquette additionnelle solidaire de la came de chronographe ou solidaire d'une navette de la came de chronographe. Une telle architecture permet notamment d'améliorer la précision de positionnement de l'indicateur d'état par la suppression des jeux de fonctionnement inhérents à la mise en place de différentes pièces mobiles interagissant entre elles.

Plus généralement, le dispositif indicateur d'état 50 peut être une pièce rapportée solidarisée sur la came de chronographe 18, la bascule d'embrayage 250 ou par une autre pièce du mécanisme de chronographe 200 présentant deux positions stables différentes et alternatives en fonction de l'état de fonctionnement du mécanisme de chronographe 200.

Le dispositif indicateur d'état 50 peut être monobloc avec la came de chronographe, la bascule d'embrayage 250 ou une autre pièce du mécanisme de chronographe 200 présentant deux positions stables différentes et alternatives en fonction de l'état de fonctionnement du mécanisme de chronographe 200.

Selon une variante de réalisation dans laquelle le mécanisme de chronographe comporte une roue à colonnes et non une came de chronographe, le dispositif indicateur d'état 50 peut également être porté par la roue à colonnes. Dans ce cas, le dispositif indicateur d'état 50 comporte une pluralité de première portion 51.1 et une pluralité de deuxième portion 51.2 qui sont alternés de manière à afficher alternativement une première portion 51.1 puis une deuxième portion 51.2 du dispositif indicateur d'état 50 à chaque sollicitation du dispositif de commande marche/arrêt de chronographe 210.

L'invention concerne également une pièce d'horlogerie 1, par exemple une montre bracelet, comportant un tel mouvement d'horlogerie 100. Une telle pièce d'horlogerie 1 est illustrée schématiquement en référence à la figure 6. La pièce d'horlogerie 1 comporte une boîte 3 dans laquelle un mouvement d'horlogerie 100 selon l'invention est emboîté.

Préférentiellement, la pièce d'horlogerie 1 comporte une glace 7 et un fond transparent 4 fermant le dos de la boîte 3. Le fond transparent 4 comporte un cerclage de montage et une portion centrale transparente, par exemple réalisée en saphir.

Préférentiellement, un masque 30 est appliqué sur la face interne de la portion centrale transparente du fond transparent 4. Le masque 30 comporte une ouverture formant un guichet 25 permettant de visualiser au travers du masque 30, le dispositif indicateur d'état 50 indiquant l'état de fonctionnement du chronographe côté fond du mouvement d'horlogerie 100.

Selon une variante de réalisation, le masque 30 est une couche additionnelle appliquée sur le cadran 6 pour visualiser le dispositif indicateur d'état 50 indiquant l'état de fonctionnement du chronographe côté cadran du mouvement d'horlogerie 100.

Selon une variante de réalisation, le masque 30 est formé par le cadran 6 qui comporte une ouverture pour permettre de visualiser le dispositif indicateur d'état 50 au travers du cadran.

### Fonctionnement du mécanisme de chronographe selon l'invention

Lorsque le mécanisme de chronographe 200 est à l'arrêt, par exemple après une remise à zéro, la came de chronographe 18 est immobilisée dans une première position angulaire, dite d'arrêt, par le ressort de navette 17 qui coopère avec une première entaille 19 de la navette inférieure 18.1. Dans cette position de la came de chronographe 18, la bascule d'embrayage 250 est désaccouplée du rouage de chronographe 230. Cette position d'arrêt du mécanisme de chronographe est illustrée plus particulièrement à la figure 1 et à la figure 4.

Dans cette position d'arrêt, la première portion 51.1 de la plaquette 51 est en regard du guichet 25 que comporte le masque 30. Dans cette première position, l'utilisateur visualise la première information V1 correspondant à la première portion 51 .1 au travers de ce guichet 25, lui indiquant que le mécanisme de chronographe est à l'arrêt, comme illustré à la figure 4.

En effectuant une première poussée sur le poussoir 11, le poussoir 11 met en mouvement la commande 12, la commande intermédiaire, si présente, et la bascule de commande 15 en allant à l'encontre de la force exercée par le ressort de commande 16. La navette inférieure 18.1 est alors déplacée d'un cran dans le sens horaire, selon l'exemple de réalisation illustré, et maintenue en position par le ressort de navette 17 coopérant avec une deuxième entaille 19 de la navette inférieure 18.1, le poussoir peut alors être relâché.

Le changement de position de la came de chronographe 18 modifie la position de la navette inférieure 18.1 qui permet à la bascule d'embrayage 250 de pivoter sous l'action d'un ressort de bascule de manière à coupler le rouage horaire 5 au rouage de chronographe 230.

Le changement de position de la came de chronographe 18 modifie également la position de la plaquette 51 solidaire en rotation de la navette supérieure 18.2, de sorte que désormais la deuxième portion 52.2 présentant la deuxième information V2 de la plaquette 51 est en regard du guichet 25 du masque 30. Dans cette deuxième position l'utilisateur visualise une deuxième information au travers de ce guichet 25 lui indiquant que le mécanisme de chronographe est en marche, comme illustré à la figure 5.

En effectuant une nouvelle poussée sur le poussoir 11, le poussoir 11 met de nouveau en mouvement la commande 12, la commande intermédiaire et la bascule de commande 15 en allant à l'encontre de la force exercée par le ressort de commande 16. La navette inférieure 18.1 est alors déplacée d'un cran dans le sens anti-horaire, selon l'exemple de réalisation illustré, et maintenue en position par le ressort de navette 17 coopérant avec la première entaille 19 de la navette inférieure 18.1 correspondante, le poussoir peut alors être relâché.

Le changement de position de la came de chronographe 18 modifie la position de la navette inférieure 18.1 qui désaccouple la bascule d'embrayage 250 du rouage de chronographe 230 et qui repositionne la première portion 51.1 de la plaquette 51 en regard du guichet 25.

## Revendications

1. Pièce d'horlogerie (1) comportant un mouvement d'horlogerie (100) logé dans une boîte (3), ledit mouvement d'horlogerie (100) comportant un rouage horaire (5) dédié à la division du temps et un mécanisme de chronographe (200) comportant un rouage de chronographe (230) configuré pour être couplé au rouage horaire (5) sur demande par l'intermédiaire d'un dispositif de commande marche/arrêt de chronographe (210), le mécanisme de chronographe (200) comportant un organe de coordination (18) mis en rotation autour d'un axe de pivotement (P2) à chaque sollicitation du dispositif de commande marche/arrêt de chronographe (210) et actionnant directement un ensemble de leviers de commande pour assurer les différents états de fonctionnement du mécanisme de chronographe (200), **caractérisé en ce que** le mécanisme de chronographe (200) comporte un dispositif indicateur d'état (50) solidaire en rotation de l'organe de coordination (18), le dispositif indicateur d'état (50) comportant une première portion (51.1) présentant une première information (V1) et une deuxième portion (51.2) présentant une deuxième information (V2) différente de la première information (V1), chaque portion (51.1, 51.2) de l'indicateur d'état (50) étant positionnée alternativement en regard d'un guichet (25) d'un masque (30) que comporte la pièce d'horlogerie (1), à chaque sollicitation dudit dispositif de commande marche/arrêt de chronographe (210).

2. Pièce d'horlogerie (1) selon la revendication 1, **caractérisée en ce que** l'organe de coordination (18) est une came de chronographe (18).

3. Pièce d'horlogerie (1) selon la revendication précédente **caractérisée en ce que** ladite came de chronographe (18) comporte au moins une navette (18.1, 18.2), le dispositif indicateur d'état (50) étant solidaire de ladite au moins une navette (18.1, 18.2).

4. Pièce d'horlogerie (1) selon la revendication précédente **caractérisée en ce que** le dispositif indicateur d'état (50) est solidarisé par chassage ou par vissage sur ladite au moins une navette (18.1, 18.2).

5. Pièce d'horlogerie (1) selon la revendication précédente **caractérisée en ce que** le dispositif indicateur d'état (50) est solidarisé par chassage ou par vissage sur ladite au moins une navette (18.1, 18.2), à distance de l'axe de pivotement (P2) de la came de chronographe (18).

6. Pièce d'horlogerie (1) selon l'une des revendications 1 à 3 **caractérisée en ce que** le dispositif indicateur d'état (50) est venu de matière avec ladite au moins une navette (18.1, 18.2).

7. Pièce d'horlogerie (1) selon l'une des revendications précédentes, **caractérisée en ce que** ladite boîte (3) comporte une glace (7) et **en ce que** le masque (30) est interposé entre le mouvement d'horlogerie (100) et la glace (7) pour visualiser le dispositif indicateur d'état (50) au travers du guichet (25) côté cadran du mouvement d'horlogerie (100).

8. Pièce d'horlogerie (1) selon la revendication précédente, **caractérisée en ce que** la pièce d'horlogerie (1) comporte un cadran (6) apposée au-dessus du mouvement d'horlogerie (100), ledit masque (30) étant une couche appliquée sur le cadran (6) ou étant formé par le cadran (6).

9. Pièce d'horlogerie (1) selon l'une des revendications 1 à 6, **caractérisée en ce que** ladite boîte (3) comporte un fond transparent (4) et **en ce que** le masque (30) est interposé entre le mouvement d'horlogerie (100) et le fond transparent (4) pour visualiser le dispositif indicateur d'état (50) au travers du guichet (25) côté fond du mouvement d'horlogerie (100).

10. Pièce d'horlogerie (1) selon la revendication 9, **caractérisée en ce que** le masque (30) est une couche appliquée sur une face interne du fond transparent (4).

11. Pièce d'horlogerie (1) selon la revendication précédente, **caractérisée en ce que** le masque (30) est une encre appliquée par impression digitale sur la face interne du fond transparent (4).
